# EUROPÄISCHE PATENTSCHRIFT

(11) **EP 0 389 759 B1**
(45) Veröffentlichungstag und Bekanntmachung des Hinweises auf die Patenterteilung: **26.05.1993**
(21) Anmeldenummer: 90102444.8
(22) Anmeldetag: 08.02.1990
(51) Int. Cl.: F28F 9/00

(54) **Wärmetauscher mit einer Rohrmatrix**
Heat exchanger with a tubular matrix
Echangeur de chaleur à matrice tubulaire

(30) Priorität: 28.02.1989 DE 3906241
(43) Veröffentlichungstag der Anmeldung: 03.10.1990
(73) Patentinhaber: MTU MOTOREN- UND TURBINEN-UNION MÜNCHEN GMBH, D-80976 München (DE)
(72) Erfinder: Jabs, Alfred, D-8038 Gröbenzell (DE)

(56) Entgegenhaltungen:
- DE-A- 3 329 202
- DE-A- 3 726 058

## Beschreibung

Die Erfindung betrifft einen Wärmetauscher mit einer Rohrmatrix aus einer Vielzahl von parallel verlaufenden Profilröhrchen, die als Querstäbe in einem Flechtwerk aus flexiblen Tragbändern gehalten sind, wobei jeder Reihe übereinander liegender Profilröhrchen zwei Tragbänder zugeordnet sind.

Ein derartiger Wärmetauscher ist beispielsweise aus der DE-A-37 26 058 bekannt geworden.

Bei derartigen Wärmetauschern müssen einerseits die einzelnen Profilröhrchen hinsichtlich ihrer Lage zueinander zur Erzielung konstanter Zwischenabstände fixiert werden, und andererseits muß die aus der Gesamtheit der Profilröhrchen bestehende Rohrmatrix ortsfest abgestützt werden. Andererseits müssen die durch die hohen Temperaturunterschiede hervorgerufenen Thermospannungen und Thermodehnungen ausgeglichen werden und Stoßbelastungen des Wärmetauschers sowie die dadurch verursachten Rohrschwingungen aufgefangen und gedämpft werden.

Gemäß der genannten Druckschrift wird die Abstandshalterung zwischen den einzelnen Profilröhrchen dadurch erzielt, daß die Abstandshalter als wellenförmig gezogene Streifen ausgebildet sind, die zick-zack-förmig unter wechselseitiger Profilrohrumschließung durch die Wärmetauschermatrix geführt sind. Diese Anordnung ermöglicht eine Konstanthaltung der Rohrabstände bei gleichzeitiger Dämpfung von Stoß- und Vibrationsbelastungen. Nachteilig bei dieser Anordnung wirkt sich aus, daß eine Abstützung der im Betrieb auftretenden Kräfte, also der Gewichtskräfte und auch der Stoßkräfte dadurch erfolgt, daß diese über die Wandungen der einzelnen Profilröhrchen weitergeleitet werden. Diese Anordnung hat ferner den Nachteil, daß die Gewichts- und insbesondere die Stoßkräfte nicht nur durch die Abstandshaltestreifen aufgenommen werden, sondern teilweise auf die benachbarten Profilröhrchen weitergegeben werden. Dies kann bei starken Stoßkräften zu unzulässigen Belastungen und somit Verformungen der am stärksten beanspruchten Profilröhrchen führen.

Die DE-C-928 716 betrifft einen Wärmetauscher, bei dem die Wärmetauscherrohre von Drähten umwickelt sind, um eine Beabstandung der Rohre zu gewährleisten. Eine Tragfunktion weisen die Drähte jedoch nicht auf, da die Rohrmatrix von einem Mantel spielfrei umschlossen sind, der die im Betrieb auftretenden Kräfte aufnimmt.

Ausgehend von der DE-A-37 26 058 ist es Aufgabe der vorliegenden Erfindung, eine Anordnung zu schaffen, bei der die Kräfte der Profilröhrchen auf die Tragbänder übertragen werden und somit benachbarte oder darunterliegende Profilröhrchen keine zusätzlichen Kräfte aufzunehmen haben. Ferner soll eine möglichst einfache Montage der Abstandshalterung erfolgen.

Gemäß der vorliegenden Erfindung wird die Aufgabe dadurch gelöst, daß die Tragbänder nebeneinander verlaufen, an ihren Enden verbreitert sind und Löcher aufweisen, durch welche quer zur Rohrmatrix und außerhalb derselben verlaufende Haltestangen gesteckt sind.

Diese Anordnung hat den wesentlichen Vorteil, daß die Profilröhrchen an der Einspannstelle im Sammelrohr erheblich entlastet werden. Ein Teil der Profilröhrchengewichte wird von den Löt- oder Schweißstellen im Sammelrohr aufgenommen und der Rest wird anteilmäßig über die Tragbänder in die Haltestangen eingeleitet.

Durch die Abstützung der Flachbänder beidseitig außerhalb der Rohrmatrix wird eine Aufnahme von Stoßkräften aus allen Richtungen ermöglicht und somit eine exakte Positionierung der Rohrmatrix gewährleistet.

Ein weiterer Vorteil ist der, daß jedes Profilröhrchen, obwohl es in den Tragbändern hängt, entsprechend der thermischen Belastung ungehindert seine Länge und Lage verändern kann.

Gemäß einer vorteilhaften Weiterbildung der Erfindung ist der Werkstoff der flexiblen Tragbänder Metall. Hierdurch wird ein Einsatz des Wärmetauschers bei hohen Betriebstemperaturen ermöglicht und die Fertigungskosten lassen sich gering halten. Alternativ sind jedoch auch andere flexible Werkstoffe für die Tragbänder denkbar, beispielsweise hochtemperaturfeste Kunststoffe oder mit einer hochelastischen Matrix versehene Faserbänder.

Eine bevorzugte Weiterbildung der Erfindung sieht vor, daß jeder Reihe übereinanderliegender Profilröhrchen zwei nebeneinander verlaufende Tragbänder zugeordnet sind, derart, daß diese die Profilröhrchen zick-zack-artig umschließen, so daß sie sich zwischen den Profilröhrchen kreuzen. Hierdurch werden die übereinanderliegenden Profilröhrchen zwischen den beiden Einspannpunkten der Tragbänder beidseitig der Rohrmatix gehalten, wobei gleichzeitig die Abstände der Profilröhrchen zueinander festgelegt sind. Der Abstand der seitlich benachbarten Profilröhrchen wird durch die Dicke der Tragbänder festgelegt.

Vorzugsweise sind die Tragbänder mit reibungsdämpfendem Material beschichtet, um Thermodehnungen unter möglichst geringem Verschleiß der relativ zueinander bewegten Bauteile zuzulassen. Gleichzeitig hat dieses Material vorzugsweise auch schwingungsdämpfende Eigenschaften, um im Betrieb auftretende Schwingungen, hervorgerufen durch Stöße oder die Gasumströmung abzudämpfen. Hierzu sind die Tragbänder vorzugsweise mit einem Metallgewebe oder einem Keramikgewebe ummantelt. Dabei ist es ausreichend, wenn die beiden mit den Profilröhrchen in Berührung stehenden Hauptflächen beschichtet sind.

Eine weitere vorteilhafte Ausbildung der Erfindung sieht vor, daß sich die Haltestangen an einem Wärmetauscherrahmen abstützen. Dadurch sind die Haltestangen leicht zu montieren und zu demontieren und gewährleisten eine konstruktiv einfache Abstützung der Rohrmatrix. Zwischen zwei einander zugeordneten Tragbändern sind auf den Haltestangen Distanzstücke aufgesteckt, die etwa der Breite der einzelnen Profilröhrchen entsprechen. Hierdurch werden vorteilhafterweise auch die äußeren Profilröhrchen mit den Tragbändern wirksam umschlossen.

Vorzugsweise sind die Tragbänder als Flachbänder ausgebildet, wodurch bei geringem Profilröhrchenabstand große Lasten abgestützt werden können

Die Erfindung wird nachfolgend anhand der beigefügten Zeichnungen näher erläutert. Dabei zeigt:
- Fig. 1: eine schematische Ansicht eines Wärmetauschers mit Rohrmatrix,
- Fig. 2: zwei einander zugeordnete Tragbänder in Seitenansicht,
- Fig. 3: einen Querschnitt durch eine Rohrmatrix,
- Fig. 4: einen Querschnitt durch das Flechtwerk mit einem Teil der Rohrmatrix,
- Fig. 5: eine Seitenansicht des Flechtwerkes gemäß Fig. 4.

Der in Fig. 1 gezeigte Wärmetauscher 1 weist zwei parallel angeordnete Sammelrohre 2a,2b auf die über eine U-förmig gekrümmte Rohrmatrix 3 miteinander verbunden sind. Dabei fließt das eine wärmetauschende Medium beispielsweise aus dem Sammelrohr 2a über die einzelnen Profilröhrchen 4 der Rohrmatrix 3 zum zweiten Sammelrohr 2b während gleichzeitig außenseitig in der mit 5 angedeuteten Richtung das zweite wärmetauschende Medium an der Rohrmatrix 3 im Kreuz/Gegenstrom vorbeigeführt wird.

An der Rohmatrix 3 sind regelmäßig beabstandete Abstandhalter 6 angebracht, die aus einer Vielzahl von hintereinander angeordneten Tragbändern 7a,7b bestehen, wobei die Tragbänder 7a,7b beidendig auf Haltestengen 8 aufgesteckt sind. Die Haltestangen 8 verlaufen quer zur Richtung der Profilröhrchen 4 und sind an einem nicht näher dargestellten Wärmetauscherrahmen zusammen mit den Sammelrohren 2a,2b lösbar befestigt.

Der Wärmetauscher 1 kann entweder wie dargestellt aus einer U-förmigen Rohrmatrix 3 bestehen oder auch an zwei sich gegenüberliegenden Stellen der Sammelrohre 2a,2b zwei analog ausgeführte Rohrmatritzen aufweisen.

Die Ausführung der Tragbänder 7a und 7b der Abstandshalter 6 ist in Fig. 2 näher dargestellt. Dabei ist zu erkennen, daß an beiden Enden der Tragbänder 7a,7b Löcher 9 vorgesehen sind, die im Durchmesser den Haltestangen 8 gemäß Fig. 1 entsprechen. Zu diesem Zweck sind die Tragbänder 7a,7b sind ferner, wie in Fig. 2 dargestellt, einander entgegengesetzt angebracht damit sie die einzelnen Profilröhrchen 4 entgegengesetzt wechselseitig und zick-zack-förmig umschließen, wie in Fig. 1 schematisch dargestellt ist.

In dem in Fig. 3 dargestellten Querschnitt durch die Rohrmatrix 3 sind einzelne Profilröhrchen 4 im Querschnitt dargestellt. Diese weisen etwa ellipsenförmige Außenkontur auf und sind zur Erhöhung ihrer Querstabilität mit einem Mittelsteg 10 versehen. Die Profilröhrchen 4 der Rohmatrix 3 sind ferner regelmäßig beabstandet angeordnet, wobei der Abstand derart durch die Flachbänder 7a,7b definiert wird, daß die Dicke der Flachbänder 7a,7b die Minimalabstände benachbarter Profilröhrchen 4 definieren. Wie ferner zu erkennen ist wird durch zwei einander zugeordnete Tragbänder 7a,7b jedes Profilröhrchen 4 einzeln umschlossen, wobei sich die Tragbänder 7a,7b zwischen den Profolröhrchen kreuzen. Somit können die Tragbänder 7a,7b als Flechtwerk aufgefaßt werden, wobei dei Profilröhrchen 4 als Querstäbe des Flechtwerkes dienen. Die Tragbänder 7a,7b sind ferner beidseitig mit einer reibungs- und schwingungsdämpfenden Schicht in Form von mit Gewebeschichten 11a,11b, beschichtet. Vorzugsweise machen die beiden Gewebeschichten 11a,11b jeweils 1/5 bis 1/3 der gesamten Breite 12, der Tragbänder 7a,7b aus.

In Fig. 4 ist das den Abstandhalter 6 bildende Flechtwerk 13 dargestellt, bei dem zu erkennen ist, wie die Tragbänder 7a,7b mit der Haltestange 8 verbunden sind. Dabei ist zwischen den einander zugeordneten Tragbändern 7a,7b, die einer Reihe übereinanderliegender Profilröhrchen 4a zugeordnet sind, je ein Distanzstück 15 vorgesehen, wobei dieses Distanzstück 14 etwa die gleiche Breite wie das zugehörige Profilröhrchen 4a aufweist. Hierdurch wird gewährleistet, daß auch das oberste Profilröhrchen 4a jeder Reihe beidseitig von den beiden zugehörigen Tragbändern 7a und 7b umschlungen ist. Das Flechtwerk 13 setzt sich natürlich in beiden Richtungen der Erstreckung der Haltestange 8 fort, jedoch ist dies hier aus Übersichtlichkeitsgründen nicht weiter dargestellt.

In Fig. 5 ist ein Querschnitt gemäß der Ansicht von Fig. 4 zu sehen, wobei die Verbreiterung der Tragbänder 7a,7b im Bereich der Umschließung der Haltestange 8 erkennbar ist. Die Tragbänder 7a,7b umschlingen die übereinanderliegenden Profilröhrchen 4a entgegengesetzt, so daß sie sich in Bereichen zwischen den Profilröhrchen 4a jeweils kreuzen.

## Patentansprüche

1. Wärmetauscher mit einer Rohrmatrix aus einer Vielzahl von parallel verlaufenden Profilröhrchen (4), die als Querstäbe in einem Flechtwerk (13) aus flexiblen Tragbändern (7a,b) gehalten sind, wobei jeder Reihe übereinander liegender Profilröhrchen (4) zwei Tragbänder zugeordnet sind, dadurch gekennzeichnet, daß die Tragbänder (7a,b) nebeneinander verlaufen, an ihren Enden verbreitert sind und Löcher (9) aufweisen, durch welche quer zur Rohrmatrix und außerhalb derselben verlaufende Haltestangen (8) gesteckt sind.

2. Wärmetauscher nach Anspruch 1, dadurch gekennzeichnet, daß der Werkstoff der flexiblen Tragbänder (7a,b) Metall ist.

3. Wärmetauscher nach Anspruch 1, dadurch gekennzeichnet, daß jeder Reihe übereinanderliegender Profilröhrchen (4a) zwei nebeneinander verlaufende Tragbänder (7a,b) zugeordnet sind, derart, daß diese die Profilröhrchen (4a) zick-zack-artig umschließen, so daß sie sich zwischen den Profilröhrchen (4a) kreuzen.

4. Wärmetauscher nach Anspruch 1, dadurch gekennzeichnet, daß die Tragbänder (7a,b) mit reibungsdämpfendem Material beschichtet sind.

5. Wärmetauscher nach Anspruch 4, dadurch gekennzeichnet, daß die Tragbänder (7a,b) mit einer Gewebeschicht (11a,b) aus Metallgewebe ummantelt sind.

6. Wärmetauscher nach Anspruch 4, dadurch gekennzeichnet, daß die Tragbänder (7a,b) mit einer Gewebeschicht (11a,b) aus Keramikgewebe ummantelt sind.

7. Wärmetauscher nach Anspruch 1, dadurch gekennzeichnet, daß sich die Haltestangen (8) an einem Wärmetauscherrahmen abstützen.

8. Wärmetauscher nach einem der vorhergehenden Ansprüche, dadurch gekennzeichnet, daß zwischen je zwei einander zugeordneten Tragbändern (7a,b) auf den Haltestangen (8) Distanzstücke (14) aufgesteckt sind.

9. Wärmetauscher nach einem der vorhergehenden Ansprüche, dadurch gekennzeichnet, daß die Tragbänder (7a,b) als Flachbänder ausgeführt sind.

## Claims

1. Heat exchanger with a pipe matrix consisting of a plurality of small parallel profiled pipes (4) which are held in the form of transverse struts in a wickerwork-like arrangement (13) of flexible carrier strips (7a, b), wherein two carrier strips are associated with each row of superimposed small profiled pipes (4), characterized in that the carrier strips (7a, b) extend adjacent one another, are widened at their ends and comprise holes (9) through which retainer rods (8) extending transversely to the pipe matrix and externally thereof are inserted.

2. Heat exchanger according to Claim 1, characterized in that the material of the flexible carrier strips (7a, b) is metal.

3. Heat exchanger according to Claim 1, characterized in that two adjacent carrier strips (7a, b) are associated with each row of superimposed small profiled pipes (4a) in such a way that the carrier strips (7a, b) surround the small profiled pipes (4a) in a zig-zag manner such that they intersect between the small profiled pipes (4a).

4. Heat exchanger according to Claim 1, characterized in that the carrier strips (7a, b) are coated with friction-damping material.

5. Heat exchanger according to Claim 4, characterized in that the carrier strips (7a, b) are covered with a woven layer (11a, b) of metal cloth.

6. Heat exchanger according to Claim 4, characterized in that the carrier strips (7a, b) are covered with a woven layer (11a, b) of ceramic cloth.

7. Heat exchanger according to Claim 1, characterized in that the retainer rods (8) are supported on a heat exchanger frame.

8. Heat exchanger according to any one of the preceding claims, characterized in that spacer members (14) are mounted between two associated carrier strips (7a, b) in each case on the retainer rods (8).

9. Heat exchanger according to any one of the preceding claims, characterized in that the carrier strips (7a, b) are in the form of flat strips.

## Revendications

1. Echangeur de chaleur comportant une matrice tubulaire formée d'un grand nombre de petits tubes profilés (4), disposés parallèlement, et qui sont maintenus comme tiges transversales dans un tressage (13) de bandes de support souples (7a, b), et à chaque rangée de petits tubes profilés (4), superposés sont associées deux bandes de support, échangeur caractérisé en ce que les bandes de support (7a, b) passent l'une à côté de l'autre et leur extrémité élargie comporte des trous (9) traversés par des tiges de fixation (8) dirigées transversalement à la matrice tubulaire et extérieurement à celle-ci.

2. Echangeur de chaleur selon la revendication 1, caractérisé en ce que la matière des bandes de support souples (7a, b) est du métal.

3. Echangeur de chaleur selon la revendication 1, caractérisé en ce qu'à chaque rangée de petits tubes profilés (4a) sont associées deux bandes de support (7a, b) juxtaposées, de façon que ces bandes entourent en zigzag les petits tubes profilés (4a) pour se croiser dans l'intervalle des tubes profilés (4a).

4. Echangeur de chaleur selon la revendication 1, caractérisé en ce que les bandes de support (7a, b) sont revêtues d'une matière réduisant le frottement.

5. Echangeur de chaleur selon la revendication 4, caractérisé en ce que les bandes de support (7a, b) sont revêtues d'une couche de tissu (11a, b) qui est un tissu métallique.

6. Echangeur de chaleur selon la revendication 4, caractérisé en ce que les bandes de support (7a, b) sont revêtues d'une couche de tissu (11a, b) constituée par un tissu en céramique.

7. Echangeur de chaleur selon la revendication 1, caractérisé en ce que les tiges de fixation (8) s'appuient sur un châssis d'échangeur.

8. Echangeur de chaleur selon l'une des revendications précédentes, caractérisé en ce qu'entre chaque fois deux bandes de support associées (7a, b) les tiges de fixation (8) portent des organes d'écartement (14).

9. Echangeur de chaleur selon l'une des revendications précédentes, caractérisé en ce que les bandes de support (7a, b) sont des bandes plates.
